# FASCICULE DE BREVET EUROPEEN

(11) **EP 0 201 440 B1**
(45) Date de publication et mention de la délivrance du brevet: **28.06.1989**
(21) Numéro de dépôt: 86440032.0
(22) Date de dépôt: 30.04.1986
(51) Int. Cl.: G09F 3/04, D06H 1/04, B65C 5/04

(54) **Marquage d'une pièce de tissu, dispositif pour la mise en oeuvre de ce procédé et étiquette obtenue**
Kennzeichen eines Textilstücks, Vorrichtung zur Durchführung dieses Verfahrens und so erhaltenes Etikett
Marking of a piece of cloth, device for carrying out this method and label obtained

(30) Priorité: 30.04.1985 FR 8506703
(43) Date de publication de la demande: 12.11.1986
(73) Titulaire: CERMAT Association de droit local sans but lucratif, F-68093 Mulhouse (FR)
(72) Inventeur: Averous, Michel, F-68500 Guebwiller (FR); Peltie, Patrick, F-68200 Brunstatt-Mulhouse (FR); Askaou, Jamaa, F-68100 Mulhouse (FR)
(74) Mandataire: Nithardt, Roland

(56) Documents cités:
- EP-A- 0 119 669
- DE-A- 2 507 642
- FR-A- 2 501 397
- US-A- 3 595 739

## Description

La présente invention concerne un procédé de marquage d'une pièce de tissu, permettant le repérage de pièces de tissu, en particulier, l'identification de pièces telles que par exemple des blouses, des draps etc., au cours d'opérations de nettoyage, blanchisserie, teinturerie ou similaires et/ou le suivi de production dans une installation d'ennoblissement de ce tissu, dans lequel on fixe à au moins une des faces du tissu, au moins une étiquette portant un marquage. Un tel procédé est décrit dans le document EP-A-119 669.

L'invention concerne également un dispositif pour la mise en oeuvre de ce procédé ainsi qu'une étiquette obtenue par ce procédé.

L'ennoblissement des tissus, qu'il soit exécuté chez des façonniers ou dans des usines intégrées, est caractérisé par un nombre important de machines de production, destinées chacune à effectuer un traitement particulier sur les tissus et par une multitude d'articles en cours de traitement, simultanément présents dans les ateliers. De plus, les délais de fabrication imposés sont extrêmement serrés. Les entreprises se trouvent confrontées à plusieurs problèmes : d'une part le service d'ordonnancement et de lancement doit répartir les charges de travail entre les différentes machines, d'autre part les impératifs commerciaux sont tels qu'il faut pouvoir prévoir à tout moment la date de livraison des articles en cours de traitement et. éventuellement modifier l'ordonnancement pour accélérer la production de certaines commandes. Enfin, une connaissance plus précise des coûts de production nécessiterait de pouvoir identifier systématiquement les temps de passage de chaque tissu sur chaque machine. Simultanément la gestion de l'outil de production doit conserver une souplesse qui lui permet d'accepter de fréquentes modifications des circuits standards de fabrication. Toutes ces observations conduisent les industriels à chercher à mettre en place dans leurs usines des systèmes de suivi et de gestion de la production. Ces systèmes demandent en premier lieu de pouvoir disposer d'un moyen d'identification des articles en cours de traitement, au fur et à mesure de leur avance à travers les ateliers. Or, jusqu'à présent, cette identification était habituellement réalisée à l'aide de fiches qui suivaient les pièces mais n'étaient pas solidaires de celles-ci. La nécessité d'effectuer manuellement la lecture de la fiche et de transférer celle-ci entre l'entrée et la sortie de la machine de production pouvait être une source d'erreur ou d'oubli d'identification et constituer un frein réel à une grande automatisation de la production.

Pour pallier ces inconvénients il a été proposé un système commercialisé sous la marque enregistrée ELSCAN consistant à marquer le tissu au moyen d'un code perforé et à prévoir des détecteurs pour détecter le code et des moyens informatiques pour analyser les données obtenues par le décodage du code par les détecteurs. Ce système de marquage ne donne pas satisfaction dans tous les cas.

Par ailleurs, au cours du traitement de certaines pièces de tissu, par exemple au cours du nettoyage, de la teinture, de la désinfection, etc., de blouses de travail, de draps, ou similaires, dans des établissements spécialisés tels que des teintureries et blanchisseries industrielles, il est intéressant de pouvoir repérer lesdites pièces à tout moment, suivre leur cheminement à travers les installations et si nécessaire, intervenir sur ce cheminement. Actuellement, aucun moyen d'identification efficace permet un tel contrôle.

La présente invention a pour but de pallier les inconvénients ci-dessus et combler les lacunes actuelles en proposant un procédé relativement simple et économique pour marquer une pièce de tissu de telle manière que la détection et le décodage des marques apposées sur les pièces permettent une connaissance des charges de travail aux différentes machines et aboutissent en conséquence à la bonne gestion d'un atelier de finissage. Dans ce but, le procédé selon l'invention est caractérisé en ce que l'on réalise l'étiquette en insérant un élément préalablement marqué entre deux films d'une substance thermofusible et en recouvrant le film supérieur d'une feuille transparente de protection réalisée en un matériau inerte aux traitements à subir par le tissu. b

Selon une forme de réalisation particulièrement avantageuse, on découpe les deux films de substance thermofusible et la feuille transparente de protection de telle manière qu'ils débordent des côtés de l'élément marqué pour former une fenêtre de protection sur cet élément.

L'étiquette est de préférence fixée sur le tissu par thermocollage sous pression. Dans ce but, la substance thermofusible des films a une température de fusion inférieure à celle de la feuille transparente de protection. Les films de substance thermofusible sont de préférence constitués par un copolyamide. La feuille transparente de protection est avantageusement constituée par une résine fluorocarbonée.

La substance thermofusible des films a de préférence une température de fusion comprise entre 150 et 250 °C et de préférence au moins approximativement voisine de 180 °C.

La feuille transparente de protection est avantageusement réalisée en un matériau dont la température de fusion est supérieure à 250 °C et de préférence au moins approximativement voisine de 350 °C.

Selon un mode de réalisation particulièrement avantageux, l'étiquette est appliquée sur le tissu sous une pression approximativement voisine de 9 kg/_{cm}2.

Pour effectuer une protection maximale de l'étiquette, on fixe de préférence sous cette étiquette, au revers du tissu, un troisième film d'une substance thermofusible.

Etant donné que la pièce de tissu peut subir différentes manipulations, et en particulier des retournements au cours des traitements d'ennoblissement, il peut être avantageux de marquer ce tissu sur ses deux faces. Dans ce but, l'on fixe symétriquement sur les deux faces du tissu deux étiquettes portant un marquage, chaque étiquette comportant un élément préalablement marqué, compris entre deux films d'une substance thermofusible, et dont le film supérieur est recouvert d'une feuille transparente de protection réalisée en un matériau inerte aux traitements à subir par le tissu.

Le dispositif pour la mise en oeuvre du procédé est caractérisé en ce qu'il comporte des moyens pour marquer un élément, des moyens pour insérer cet élément préalablement marqué entre deux films d'une substance thermofusibie, des moyens pour recouvrir le film supérieur d'une feuille transparente de production d'un matériau inerte aux traitements à subir par le tissu, et des moyens pour appliquer ces différents composants dans un ordre prédéterminé à la surface du tissu.

Selon un mode de réalisation préféré, lesdits moyens pour marquer l'élément comportent un organe pour imprimer sur cet élément un code à barres, la direction des barres étant parallèle à l'axe du tissu.

Selon un autre mode de réalisation, lesdits moyens pour marquer l'élément comportent un organe pour imprimer sur cet élément un code à barres, la direction des barres étant inclinée par rapport à l'axe du tissu.

Selon un autre aspect de la présente invention, les moyens pour insérer l'élément entre les deux films et les moyens pour recouvrir le film supérieur de la feuille transparente de protection comportent des mécanismes d'approvisionnement simultanément des films et de la feuille transparente en bandes, et des moyens pour découper les surfaces déterminées de ces matériaux dans ces bandes.

Les moyens pour appliquer les différents composants à la surface du tissu comportent avantageusement une presse pour soumettre ces composants à une pression déterminée et des organes chauffants pour porter la température des films à une valeur au moins égale à leur température de fusion.

La présente invention concerne enfin une étiquette obtenue par le procédé défini ci-dessus, et caractérisée en ce qu'elle comporte au moins un élément destiné à porter un marquage, deux films d'un matériau thermofusible disposés de part et d'autre de cet élément, et une fenêtre de protection réalisée au moyen d'une feuille d'un matériau transparent appliquée sur le film supérieur.

La présente invention, ses principaux avantages et ses caractéristiques essentielles, seront mieux compris en référence à la description d'un exemple de réalisation et du dessin annexé dans lequel :
La figure 1 représente une vue en plan d'une étiquette selon l'invention,
La figure 2 représente une vue en coupe éclatée de l'étiquette de la fig. 1,
La figure 3 représente une pièce de tissu qui a été marquée au moyen de l'étiquette des figures 1 et 2,
La figure 4 représente une vue schématique d'une première partie du dispositif illustrant un premier mode de mise en oeuvre du procédé selon l'invention,
La figure 5 représente une vue schématique d'une seconde partie du dispositif de la fig. 1, et
La figure 6 représente une vue schématique illustrant une seconde forme de réalisation du procédé de l'invention.

En référence aux figures 1 à 3, l'étiquette 10 représentée, fixée sur au moins une face d'une pièce de tissu 11 se compose essentiellement d'un élément 12 préalablement marqué au moyen d'un code à barres 13, pris entre deux films 14 et 15 d'une substance thermofusible, et recouverte, à sa surface supérieure par une feuille transparente 16 d'un matériau inerte aux traitements à subir par le tissu.

Le code 13 utilisé est un code à barres noires sur fond blanc. Le système utilisé est de préférence conçu de telle manière que l'opérateur puisse choisir parmi deux épaisseurs de barres et parmi deux espaces. Pour les barres larges les épaisseurs sont par exemple de 1,18 mm ou de 2,36 mm ; les barres minces ont dans ce cas respectivement les épaisseurs suivantes 0,45 et 0,90 mm ; les espaces sont de 0,46 et de 0,92 mm.

Le code à barres doit également comporter un signe de contrôle. Le message à coder peut être alphanumérique et peut comporter un nombre indéterminé de caractères. Ce nombre est avantageusement limité à 11 caractères. La hauteur des barres est de préférence choisie par l'opérateur, par exemple entre 20 et 55 mm.

La matière utilisée pour réaliser l'élément marqué est avantageusement du papier ou du non- tissé, éventuellement enduit sur une face. La largeur peut être de 80 mm et sa longueur de l'ordre de 180 mm.

Les deux films en substance thermofusible 14 et 15 sont de préférence en copolyamide dont la température de fusion est comprise entre 150 et 250 °C et avantageusement voisine de 180°C. Comme le montre la fig. 2 un troisième film 17 identique aux films 14 et 15, peut être disposé sur la face inférieure de la pièce de tissu 11.

La feuille transparente de protection 16 est de préférence réalisée au moyen d'une résine fluorocarbonée fixée par thermocollage sur la face supérieure du film 15. Cette résine fluorocarbonée a avantageusement une température de fusion supérieure à 250 °C et de préférence au moins approximativement voisine de 350 °C.

Comme mentionné précédemment, il peut être avantageux dans certains cas de prévoir un marquage symétrique sur les deux faces du tissu consistant à apposer deux étiquettes identiques respectivement sur les deux surfaces d'une même pièce de tissu.

Comme le montre la fig. 3, la position de l'étiquette 10 sur la pièce de tissu 11 s'effectue d'une manière déterminée par l'opérateur à une distance d de l'extrémité de la pièce dans le sens axial. Le centre de l'étiquette se trouve à une distance e de l'axe du tissu. Le centrage est déterminé avec une précision imposée au système.

Avec les matériaux utilisés, le thermocollage sur le tissu est de préférence effectué dans les conditions suivantes :
- la température est réglée entre 180 et 220 °C avec une tolérance de l'ordre de ± 5 °C sur toute la surface de chauffe.
- une pression uniforme est appliquée sur toute la surface des films, cette pression étant réglable entre 6 et 12 kg/cm².
- la durée de maintien de la pression et de la température s'étale entre 5 et 15 secondes. Les réglages ou ajustages sont indiqués par l'opérateur selon les types de tissu sur lesquels est fixée l'étiquette 10.

L'utilisation d'un code à barres permet un contrôle aisé du marquage à l'aide d'un détecteur ou lecteur de code à barres connu qui permet de vérifier d'une part que le code lu est identique à celui introduit par un clavier agencé pour imprimer le code à barres et d'autre part que le rapport de contraste, c'est-à-dire le contraste entre les zones noires et les zones blanches est supérieur à une valeur préaffichée entre 0,7 et 1.

Différents modes de mises en oeuvre du procédé de marquage défini ci-dessus peuvent être utilisés. Un point essentiel du système de marquage est la nécessité d'obtenir après thermocollage une adhérence parfaite entre les différents constituants de la marque c'est-à-dire entre l'élément marqué, les films, le tissu et la fenêtre de protection. En particulier, il faut obtenir une absence totale de plis sur les films ou sur l'élément marqué. Cet objectif est rendu plus difficile à atteindre du fait de la disposition relative à respecter pour les différents films.

Selon le mode de réalisation illustré par la fig. 4, le dispositif, représenté partiellement, comporte essentiellement un bâti fixe 20, une presse mobile 21, des éléments 22 pour amener entre le bâti fixe et la presse une bande 16' de matière transparente destinée à former la fenêtre transparente de protection 16, et des moyens pour amener une bande 15', destinée à former le film thermofusible 15 en contact avec la bande 16'.

La presse 21 est conçue pour assurer le préassemblage du film 15 et de la fenêtre de protection 16. Elle est associée à la matrice 23 agencée pour assurer la découpe de la fenêtre de protection 16 et à des organes chauffants 24 agencés pour assurer le thermocollage de cette fenêtre et du film 15. Pour assurer la découpe de la fenêtre 16, les éléments 22 sont mobiles verticalement et tendent la bande 16' contre l'arête coupante de la matrice. Ce préassemblage étant effectué, la mise en place complète de l'étiquette sur la pièce de tissu est effectuée sur le dispositif illustré plus en détail par la fig. 5. Dans la pratique, après l'opération de préassemblage décrite ci-dessus, on imprime le code sur l'élément servant de support à la marque, on place cet élément et le film 14 associé à l'élément préassemblé 15 plus 16 sur la pièce de tissu et on effectue le thermocollage des différents composants au moyen d'une presse chauffante.

A cet effet, le dispositif illustré par la fig. 5 comporte un bâti fixe 20, une presse chauffante 31 mobile verticalement dans le sens de la double flèche A et des moyens pour amener entre le bâti fixe et la presse, d'une part une bande 33 portant le film 15 et la fenêtre de protection 16 préassemblés, d'autre part l'élément marqué 12 et le film inférieur 14, et enfin le tissu 11 et le film 17 destiné à être déposé au revers de la bande de tissu, symétriquement par rapport à l'étiquette apposée sur la surface supérieure de ce tissu. Une plaque 34 de séparation et de guidage est interposée entre la bande de tissu 11 et le film inférieur 14. Des rouleaux d'entraînement appropriés assurent la tension des films ainsi que l'entraînement de la pièce de tissu.

Il est évident que le film thermofusible 15 et la fenêtre transparente de protection 16, au lieu d'être préassemblés, pourraient également être amenés individuellement. La solution du préassemblage permet de décomposer les opérations, ce qui permet de prévoir deux stations relativement simples au lieu d'une seule station compliquée effectuant toutes les opérations.

L'élément marqué 12 est amené en place par une unité de transfert non représentée.

La fig. 6 illustre une phase préliminaire du procédé selon l'invention au cours de laquelle on forme une poche 40 à l'aide d'un film thermofusible 50 identique ou similaire aux deux films de substance thermofusible 14 et 15, l'élément marqué 12 étant pris en sandwich entre deux couches de ce film préalablement replié pour former ladite poche. Le dispositif comporte une étampe 41, un organe 42 d'alimentation du dispositif en film thermofusible 50 et des moyens de transfert (non représentés) pour amener l'élément marqué 12. Une surface de ce film 50 est découpée à la forme et aux dimensions voulues puis repliée autour d'un point 43 sur l'élément marqué 12. Cette poche 40 est ensuite amenée entre un bâti fixe 44 et une presse de thermocollage 45 en même temps que la pièce de tissu 11 et le film inférieur 17. La presse 45 permet de thermocoller définitivement les différents composants sur la pièce de tissu en apportant la chaleur nécessaire et en appliquant la pression requise.

Cette manière de procéder qui consiste à coller ensemble deux couches d'un même film thermofusible 50 assure une très bonne liaison et facilite la manipulation. La phase de mise en place des autres composants et notamment celle de la fenêtre 16 peut également être similaire à celle décrite en référence à la fig. 5.

Compte tenu du support utilisé, la technique d'impression la mieux adaptée est l'impression à l'aide d'imprimantes matricielles. Plusieurs types sont actuellement proposés sur le marché du code à barres. Les imprimantes retenues à titre d'exemples sont celles commercialisées sous les dénominations ZEBRA, M100L et BARPRINT 600.

Le matériel de lecture est destiné à vérifier la conformité du code imprimé avec le code imprimé à la demande de l'opérateur et à vérifier les caractéristiques d'impression du code. Des lecteurs de codes à barres sont par exemple commercialisés sous les dénominations DATALO-GIC, BARCODE, EBL, SANDWIK.

La présente invention n'est pas limitée aux formes de réalisation décrites mais peut subir différentes modifications et se présenter sous diverses variantes pour l'homme de l'art.

## Revendications

1. Procédé de marquage d'une pièce de tissu, permettant le repérage de pièces de tissu, en particulier, l'identification de pièces telles que par exemple des blouses, des draps etc., au cours d'opérations de nettoyage, blanchisserie, teinturerie ou similaires et/ou le suivi de production dans une installation d'ennoblissement de ce tissu, dans lequel on fixe à au moins une des faces du tissu, au moins une étiquette portant un marquage, caractérisé en ce que l'on réalise cette étiquette (10) en insérant un élément (12) préalablement marqué entre deux films (14, 15) d'une substance thermofusible, et en ce que l'on recouvre le film supérieur (15) d'une feuille transparente de protection (16') réalisée en un matériau inerte aux traitements à subir par le tissu.

2. Procédé selon la revendication 1, caractérisé en ce que l'on découpe les deux films (14, 15) de substance thermofusible et la feuille transparente de protection (16'), de telle manière qu'ils débordent des côtés de l'élément marqué (12) pour former une fenêtre de protection (16) sur cet élément.

3. Procédé selon la revendication 1, caractérisé en ce que l'on fixe l'étiquette sur le tissu par thermocollage sous pression.

4. Procédé selon la revendication 1, caractérisé en ce que la substance thermofusible des films (14, 15) a une température de fusion inférieure à celle de la feuille transparente de protection (16').

5. Procédé selon la revendication 1, caractérisé en ce que les films (14, 15) de substance thermofusible sont constitués par un copolyamide.

6. Procédé selon la revendication 1, caractérisé en ce que la feuille transparente (16') de protection est constituée par une résine fluorocarbonée.

7. Procédé selon la revendication 5, caractérisé en ce que la substance thermofusible des films a une température de fusion comprise entre 150 et 250 °C et de préférence au moins approximativement voisine de 180 °C.

8. Procédé selon la revendication 6, caractérisé en ce que la feuille transparente de protection (16') est réalisée en un matériau dont la température de fusion est supérieure à 250 °C et de préférence au moins approximativement voisine de 350 °C.

9. Procédé selon la revendication 3, caractérisé en ce que l'on applique l'étiquette sur le tissu (11) sous une pression approximativement voisine de 9 kg/cm².

10. Procédé selon la revendication 1, caractérisé en ce que l'on fixe sous l'étiquette, au revers du tissu (11), un troisième film (17) d'une substance thermofusible.

11. Procédé selon la revendication 1, caractérisé en ce que l'on fixe symétriquement sur les deux faces du tissu deux étiquettes portant un marquage, chaque étiquette comportant un élément préalablement marqué, compris entre deux films d'une substance thermofusible, et dont le film supérieur est recouvert d'une feuille transparente de protection réalisée en un matériau inerte aux traitements à subir par le tissu.

12. Dispositif pour la mise en oeuvre du procédé selon l'une quelconque des revendications précédentes, caractérisé en ce qu'il comporte des moyens pour marquer un élément (12), des moyens pour insérer cet élément (12) préalablement marqué entre deux films (14, 15) d'une substance thermofusible, des moyens pour recouvrir le film supérieur (15) d'une feuille transparente de protection (16') d'un matériau inerte aux traitements à subir par le tissu, et des moyens pour appliquer ces différents composants dans un ordre prédéterminé à la surface du tissu.

13. Dispositif selon la revendication 12, caractérisé en ce que lesdits moyens pour marquer l'élément (12) comportent un organe pour imprimer sur cet élément un code à barres (13), la direction des barres étant parallèle à l'axe du tissu.

14. Dispositif selon la revendication 12, caractérisé en ce que lesdits moyens pour marquer l'élément (12) comportent un organe pour imprimer sur ce support un code à barres (13), la direction des barres étant inclinée par rapport à l'axe du tissu.

15. Dispositif selon la revendication 12, caractérisé en ce que les moyens pour insérer l'élément entre les deux films (14, 15), et les moyens pour recouvrir le film supérieur de la feuille transparente de protection (16') comportent des mécanismes d'approvisionnement simultané des films et de la feuille transparente en bandes, et des moyens pour découper des surfaces déterminées de ces matériaux dans ces bandes.

16. Dispositif selon la revendication 12, caractérisé en ce que les moyens pour appliquer les différents composants à la surface du tissu comportent une presse (21, 31, 41) pour soumettre ces composants à une pression prédéterminée et des organes chauffants pour porter la température des films à une valeur au moins égale à leur température de fusion.

17. Etiquette obtenue par le procédé selon l'une quelconque des revendications 1 à 11, caractérisée en ce qu'elle comporte au moins un élément (12) destiné à porter un marquage (13), deux films (14, 15) d'un matériau thermofusible disposés de part et d'autre de cet élément, et une fenêtre de protection (16) réalisée au moyen d'une feuille d'un matériau transparent (16') appliqué sur le film supérieur.

## Claims

1. Method for marking a piece of cloth, enabling the identification of pieces of cloth, in particular the identification of items such as, for example, overalls, sheets, etc, during cleaning, laundering, dyeing or similar operations and/or the production process in an installation for finishing this cloth, in which to at least one side of the cloth there is attached at least one label bearing a mark, characterised in that this label (10) is made by inserting a previously marked component (12) between two films (14, 15) made of a thermofusible substance, and in that the upper film (15) is covered with a transparent protective sheet (16') made of a material inert to the treatments which the cloth has to undergo.

2. Method according to Claim 1, characterised in that the two films (14, 15) made of a thermofusible substance and the transparent protective sheet (16') are cut so that they overlap the edges of the marked component (12) so as to form a protective window (16) over this component.

3. Method according to Claim 1, characterised in that the label is applied to the cloth by pressurised heat-sealing.

4. Method according to Claim 1, characterised in that the thermofusible substance of the films (14, 15) has a melting temperature less than that of the transparent protective sheet (16').

5. Method according to Claim 1, characterised in that the films (14, 15) made of a thermofusible substance are made of a copolyamide.

6. Method according to Claim 1, characterised in that the transparent protective sheet (16') is made from a fluorocarbonated resin.

7. Method according to Claim 5, characterised in that the thermofusible substance of the films has a melting temperature of between 150 and 250 °C and preferably at least approximately close to 180°C.

8. Method according to Claim 6, characterised in that the transparent protective sheet (16') is made of a material having a melting temperature which is greater than 250 °C and preferably at least approximately close to 350 °C.

9. Method according to Claim 3, characterised in that the label is applied to the cloth (11) under a pressure of approximately 9 kg/cm².

10. Method according to Claim 1, characterised in that under the label there is attached to the wrong side of the cloth (11) a third film (17) of a thermofusible substance.

11. Method according to Claim 1, characterised in that symmetrically on to the two sides of the cloth there are attached two labels bearing a mark, each label comprising a previously marked component, situated between two films made of a thermofusible substance, and the upper film of which is covered with a transparent protective sheet made of a material inert to treatments which the cloth has to undergo.

12. Device for carrying out the method in accordance with any one of the above Claims, characterised in that it comprises means for marking a component (12), means for inserting this previously marked component (12) between two films (14, 15) of a thermofusible substance, means for covering the upper film (15) with a transparent protective sheet (16') made from a material inert to the treatments which the cloth has to undergo, and means for applying these different components in a predetermined order to the surface of the cloth.

13. Device according to Claim 12, characterised in that the said means for marking the component (12) comprise a device for printing on this component a bar code (13), the direction of the bars being parallel to the axis of the cloth.

14. Device according to Claim 12, characterised in that the said means for marking the component (12) comprise a device for printing on this support a bar code (13), the direction of the bars being inclined with respect to the axis of the cloth.

15. Device according to Claim 12, characterised in that the means for inserting the component between the two films (14, 15), and the means for covering the upper film of the transparent protective sheet (16') comprise mechanisms for the simultaneous supply of the films and the transparent sheet in strips, and means for cutting determined surfaces of these materials in these strips.

16. Device according to Claim 12, characterised in that the means for applying the different components to the surface of the cloth comprise a press (21, 31, 41) for subjecting these components to a predetermined pressure and heating elements for bringing the temperature of the films to a value at least equal to their melting temperature.

17. Label obtained by the method in accordance with any one of Claims 1 to 11, characterised in that it comprises at least one component (12) intended to make a mark (13), two films (14, 15) made of a thermofusible material disposed on both sides of this component, and a protective window (16) made by means of a sheet of transparent material (16') applied on to the upper film.

## Patentansprüche

1. Verfahren zum Kennzeichnen eines Textilstückes, um das Erkennen von Textilstücken zu ermöglichen, insbesondere die Identifizierung von Waren wie z. B. Blusen, Tüchem etc., während der Vorgänge bei der Reinigung, in der Wäscherei, in der Färberei oder ähnlichen Einrichtungen und/oder bei der Nachsteuerung in einer Anlage zur Veredelung dieser Textilien, wobei man auf mindestens einer Seite der Ware mindestens ein eine Markierung aufweisendes Etikett befestigt, dadurch gekennzeichnet, daß man dieses Etikett (10) so ausführt, daß man ein vorher markiertes Element (12) zwischen zwei Filme (14, 15) aus einer heiß schmelzbaren Substanz legt, und daß man den oberen Film (15) mit einer durchsichtigen Schutzfolie (16') überzieht, die aus einem Material besteht, welches bezüglich der an den Waren durchzuführenden Behandlungen inaktiv ist.

2. Verfahren nach Anspruch 1, dadurch gekennzeichnet, daß man die zwei Filme (14, 15) aus heiß schmelzbarer Substanz und die durchsichtige Schutzfolie (16') so zuschneidet, daß sie über die Ränder des markierten Elementes (12) hinausstehen, um auf diesem Element ein Schutzfenster (16) zu bilden.

3. Verfahren nach Anspruch 1, dadurch gekennzeichnet, daß man das Etikett auf der Ware durch Heißklebung unter Druck befestigt.

4. Verfahren nach Anspruch 1, dadurch gekennzeichnet, daß die heiß schmelzbare Substanz der Filme (14, 15) eine Schmelztemperatur hat, die niedriger ist als die der durchsichtigen Schutzfolie (16').

5. Verfahren nach Anspruch 1, dadurch gekennzeichnet, daß die Filme (14, 15) aus heiß schmelzbarer Substanz aus einem Copolyamid sind.

6. Verfahren nach Anspruch 1, dadurch gekennzeichnet, daß die durchsichtige Schutzfolie (16') aus einem fluorkohlenstoffhaltigen Harz besteht.

7. Verfahren nach Anspruch 5, dadurch gekennzeichnet, daß die heiß schmelzbare Substanz der Filme eine Schmelztemperatur hat, die zwischen 150 und 250 Grad Celsius und vorzugsweise mindestens ungefähr bei 180 Grad Celsius liegt.

8. Verfahren nach Anspruch 6, dadurch gekennzeichnet, daß die durchsichtige Schutzfolie (16') aus einem Material besteht, dessen Schmelzpunkt über 250 Grad Celsius und vorzugsweise mindestens ungefähr bei 350 Grad Celsius liegt.

9. Verfahren nach Anspruch 3, dadurch gekennzeichnet, daß man das Etikett auf der Ware (11) unter einem ungefähr bei 9 kg/cm² liegenden Druck aufbringt.

10. Verfahren nach Anspruch 1, dadurch gekennzeichnet, daß man unter dem Etikett, auf der Rückseite der Ware, einen dritten Film (17) aus einer heiß schmelzbaren Substanz anbringt.

11. Verfahren nach Anspruch 1, dadurch gekennzeichnet, daß man symmetrisch auf den zwei Seiten der Ware zwei eine Markierung tragende Etiketten anbringt, wobei jedes Etikett ein zwischen zwei Filmen aus einer heiß schmelzbaren Substanz liegendes, vorher markiertes Element aufweist, und wovon der obere Film mit einer durchsichtigen Schutzfolie überzogen ist, welche aus einem Material hergestellt ist, das in Bezug auf die an der Ware durchzuführenden Behandlungen inaktiv ist.

12. Vorrichtung zur Durchführung des Verfahrens nach irgend einem der vorhergehenden Ansprüche, dadurch gekennzeichnet, daß sie Mittel zur Markierung eines Elementes (12) aufweist, sowie Mittel zum Einlegen dieses vorher markierten Elementes (12) zwischen zwei Filme (14, 15) aus einer heiß schmelzbaren Substanz, Mittel um den oberen Film (15) mit einer durchsichtigen Schutzfolie (16') aus einem Material zu überziehen, das in Bezug auf die an der Ware durchzuführenden Behandlungen inaktiv ist, und Mittel um diese verschiedenen Bestandteile in einer vorbestimmten Reihenfolge auf der Oberfläche der Ware anzubringen.

13. Vorrichtung nach Anspruch 12, dadurch gekennzeichnet, daß die Mittel zum Markieren des Elementes (12) ein Werkzeug aufweisen, um auf dieses Element einen Strichcode (13) zu drucken, wobei die Richtung der Striche parallel zur Achse der Ware liegt.

14. Verfahren nach Anspruch 12, dadurch gekennzeichnet, daß die Mittel zum Markieren des Elementes (12) ein Werkzeug aufweisen, um auf diesen Träger einen Strichcode (13) zu drucken, wobei die Richtung der Striche in Bezug auf die Achse der Ware schräg ist.

15. Vorrichtung nach Anspruch 12, dadurch gekennzeichnet, daß die Mittel zum Einlegen des Elementes zwischen die zwei Filme (14, 15) und die Mittel zum Überziehen des oberen Filmes mit der durchsichtigen Schutzfolie (16') Einrichtungen zum gleichzeitigen Zuführen der Filme und der durchsichtigen Folie in Bandform aufweisen, sowie Mittel um vorbestimmte Flächen dieser Materialien aus diesen Bändern auszuschneiden.

16. Vorrichtung nach Anspruch 12, dadurch gekennzeichnet, daß die Mittel zum Aufbringen der verschiedenen Bestandteile auf der Oberfläche der Ware eine Presse (21, 31, 41) aufweisen, um diese Bestandteile einem vorbestimmten Druck auszusetzen und Heizeinrichtungen um die Temperatur der Filme äuf einen Wert zu bringen, der mindestens ihrer Schmelztemperatur entspricht.

17. Etikett, entstanden durch das Verfahren nach irgend einem der Ansprüche 1 bis 11, dadurch gekennzeichnet, daß es mindestens folgendes aufweist: Ein Element (12) zur Aufnahme einer Markierung (13), zwei Filme (14, 15) aus einem heiß schmelzbaren Werkstoff beiderseits dieses Elementes, und ein Schutzfenster (16) in Gestalt einer Folie (16') aus einem durchsichtigen Werkstoff, das auf den oberen Film aufgebracht ist.
